# EUROPÄISCHE PATENTSCHRIFT

(11) **EP 3 091 329 B1**
(45) Veröffentlichungstag und Bekanntmachung des Hinweises auf die Patenterteilung: **27.12.2017**
(21) Anmeldenummer: 16000975.9
(22) Anmeldetag: 29.04.2016
(51) Int. Cl.: F42B 12/20, F42B 33/00

(54) **VERFAHREN ZUM HERSTELLEN EINER LADUNG FÜR EIN SPRENGGESCHOSS**
METHOD FOR PRODUCING A LOAD FOR AN EXPLOSIVE PROJECTILE
PROCEDE DE FABRICATION D'UNE CHARGE POUR UN PROJECTILE EXPLOSIF

(30) Priorität: 08.05.2015 DE 102015005979
(43) Veröffentlichungstag der Anmeldung: 09.11.2016
(73) Patentinhaber: Diehl Defence GmbH & Co. KG, 88662 ÜBERLINGEN (DE)
(72) Erfinder: Maurer, Christian, 66571 Eppelborn (DE)
(74) Vertreter: Diehl Patentabteilung

(56) Entgegenhaltungen:
- US-A- 4 090 342
- US-A- 5 959 237

## Beschreibung

Die Erfindung betrifft ein Verfahren zum Herstellen einer Ladung für ein Sprenggeschoss.

Nach dem Stand der Technik werden zur Herstellung großkalibriger Sprenggeschosse in der Regel kunststoffgebundene Sprengladungen verwendet. Solche Sprengladungen weisen den Nachteil auf, dass sie einen relativ großen Wärmeausdehnungskoeffizienten besitzen. Infolgedessen kann es vorkommen, dass eine solche Sprengladung sich insbesondere bei niedrigen Temperaturen stärker zusammenzieht als eine umgebende Geschosshülle. Die Sprengladung liegt dann in unerwünschter Weise lose in der Geschosshülle.

Zur Überwindung dieses Nachteils ist es aus der EP 1 338 860 A2 bekannt, durch ein Mundloch der Geschosshülle eine Kunststoffhülle einzubringen, welche nachfolgend mit Luft aufgeblasen und damit gegen eine Innenwand der Geschosshülle gezwungen wird. Anschließend wird eine gießfähige kunststoffgebundene Sprengladung durch das Mundloch in die mit der Kunststoffhülle ausgekleidete Geschosshülle eingebracht. Nach dem Auspolymerisieren der kunststoffgebundenen Sprengladung wird das Mundloch beispielsweise durch Einschrauben eines Kopfzünders verschlossen.

Die EP 2 435 780 B1 offenbart ein Verfahren zur Herstellung eines großkalibrigen Sprenggeschosses. Dabei ist die Geschosshülle als zweiteilige Hülle hergestellt. Vor dem Verbinden der beiden Geschosshüllenabschnitte wird zumindest in einen der beiden Geschosshüllenabschnitte eine an dessen Innenkontur angepasste, aus einem elastischen Material hergestellte Hülle eingebracht. Anschließend wird die kunststoffgebundene Sprengladung in die Hülle eingegossen. Schließlich werden die Geschosshüllenabschnitte miteinander verschraubt.

Die DE 10 2005 050 973 A1 offenbart ein Sprenggeschoss, bei dem eine Geschosshülle in Teilbereichen ihrer innen Oberfläche mit einer Silikonschicht versehen ist. Damit wird eine Spannung auf die in der Geschosshülle aufgenommene Sprengladung ausgeübt, so dass die Sprengladung jederzeit kraftschlüssig in der Geschosshülle gehalten ist. US 5 959 237 A ist der nächstliegende Stand der Technik und offenbart ein Verfahren zum Herstellen einer Ladung, umfassend die folgenden Schritte: Herstellen eines kunststoffgebundenen Sprengstoffformteils; zumindest abschnittsweises Umhüllen einer Umfangsfläche des Sprengstoffformteils mit einem Schrumpfschlauch, so dass zumindest ein erstes Schrumpfschlauchende des Schrumpfschlauchs sich über ein erstes Formteilende des Sprengstoffformteils hinweg erstreckt; Erwärmen des Schrumpfschlauchs auf eine vorgegebene Schrumpftemperatur, wobei sich dessen Durchmesser verkleinert, so dass sich der Schrumpfschlauch faltenfrei an die Umfangsfläche des Sprengstoffformteils anlegt.

Aufgabe der Erfindung ist es, ein alternatives Verfahren zur Herstellung einer Ladung für ein Sprenggeschoss anzugeben.

Diese Aufgabe wird durch die Merkmale des Patentanspruchs 1 gelöst. Zweckmäßige Ausgestaltungen der Erfindung ergeben sich aus den Merkmalen der Patentansprüche 2 bis 9.

Nach Maßgabe der Erfindung wird ein Verfahren zum Herstellen einer Ladung für ein Sprenggeschoss vorgeschlagen, welches die folgenden Schritte umfasst:
Herstellen eines kunststoffgebundenen Sprengstoffformteils;
zumindest abschnittsweises Umhüllen einer Umfangsfläche des Sprengstoffformteils mit einem Schrumpfschlauch, so dass zumindest ein erstes Schrumpfschlauchende des Schrumpfschlauchs sich über ein erstes Formteilende des Sprengstoffformteils hinweg erstreckt;
Erzeugen einer axialen Zugspannung auf den Schrumpfschlauch; und
Erwärmen des Schrumpfschlauchs auf eine vorgegebene Schrumpftemperatur, wobei sich dessen Durchmesser verkleinert und gleichzeitig dessen Länge vergrößert, so dass sich der Schrumpfschlauch faltenfrei an die Umfangsfläche des Sprengstoffformteils anlegt.

In Abkehr vom Stand der Technik wird beim erfindungsgemäßen Verfahren die Geschosshülle nicht mit einem flüssigen Sprengstoff gefüllt, welcher anschließend aushärtet. Es wird erfindungsgemäß zunächst ein kunststoffgebundenes Sprengstoffformteil hergestellt. Bei dem Sprengstoff handelt es sich um einen herkömmlichen insensitiven, kunststoffgebundenen Sprengstoff.

In einem weiteren Verfahrensschritt wird eine Umfangsfläche des Sprengstoffformteils zumindest abschnittsweise mit einem Schrumpfschlauch umhüllt, so dass zumindest ein erstes Schrumpfschlauchende des Schrumpfschlauchs sich über ein erstes Formteilende des Sprengstoffformteils hinweg erstreckt. Ein Durchmesser des Schrumpfschlauchs ist dabei so gewählt, dass er unwesentlich größer als ein weiterer Durchmesser des beispielsweise rotationssymmetrisch ausgebildeten Sprengstoffformteils ist. Der Durchmesser des Schrumpfschlauchs und der weitere Durchmesser des Sprengstoffformteils sind so aufeinander abgestimmt, dass sich beim Schrumpfvorgang der Schrumpfschlauch sicher und zuverlässig an die Umfangsfläche des Sprengstoffformteils anlegt.

Nach einem weiteren Verfahrensschritt der Erfindung wird auf den Schrumpfschlauch eine axiale Zugspannung aufgebracht. D. h. der Schrumpfschlauch wird in seiner Längserstreckungsrichtung auf Zug beansprucht. In einem weiteren Verfahrensschritt wird der Schrumpfschlauch auf eine vorgegebene Schrumpftemperatur erwärmt. Dabei verringert sich dessen Durchmesser und gleichzeitig vergrößert sich dessen Länge, so dass sich der Schrumpfschlauch faltenfrei an die Umfangsfläche des Sprengstoffformteils anlegt.

Das vorgeschlagene Verfahren ist universell und eignet sich insbesondere zum Umhüllen eines Sprengstoffformteils, dessen Umfangsfläche zumindest abschnittsweise kegelförmig ausgebildet ist. Insbesondere durch den Verfahrensschritt des Erzeugens einer axialen Zugspannung auf den Schrumpfschlauch wird erreicht, dass sich der Schrumpfschlauch auch im Bereich eines kleinen Durchmessers eines kegelförmigen Sprengstoffformteils faltenfrei an die Umfangsfläche anlegt.

Das erfindungsgemäße Verfahren liefert ein Halbzeug, bestehend aus einem Sprengstoffformteil und einer elastischen Kunststoffumhüllung. Das vorgeschlagene Halbzeug kann ohne Weiteres in eine Geschosshülle eingesetzt werden. Es ist nicht mehr erforderlich, die Geschosshülle vor dem Einbringen der Ladung mit einer Kunststoffhülle auszukleiden. Die erfindungsgemäß vorgeschlagene Umhüllung ist vorteilhafterweise so ausgestaltet, dass damit die Unterschiede in den Wärmeausdehnungskoeffizienten zwischen der Geschosshülle und der Ladung kompensiert werden können. Zu diesem Zweck können auch mehrere Schrumpfschläuche nacheinander auf das Sprengstoffformteil aufgebracht werden.

Nach einer vorteilhaften Ausgestaltung der Erfindung wird zur Erzeugung der axialen Zugspannung ein zweites Schrumpfschlauchende relativ zum Sprengstoffformteil fixiert und auf das erste Schrumpfschlauchende die Zugspannung ausgeübt. Zum Fixieren des zweiten Schrumpfschlauchendes relativ zum Sprengstoffformteil kann das zweite Schrumpfschlauchende mittels einer Schlauchschelle oder einer geeigneten Klemmvorrichtung gegen die Umfangsfläche des Sprengstoffformteils geklemmt werden. Das erste Schrumpfschlauchende kann mit einer weiteren Klemmvorrichtung gegriffen und mit einer Zugspannung beaufschlagt werden. Die vorgeschlagen Ausgestaltung führt zu einem Sprengstoffformteil, welches lediglich abschnittsweise mit einem Schrumpfschlauch umhüllt ist.

Nach einer alternativen Ausgestaltung erstreckt sich das zweite Schrumpfschlauchende über ein zweites Formteilende des Sprengstoffformteils hinweg. D. h. das Sprengstoffformteil ist in diesem Fall vollständig im Schrumpfschlauch aufgenommen. Anschließend kann sowohl auf das erste als auch auf das zweite Schrumpfschlauchende eine Zugspannung ausgeübt werden. Vor dem Erwärmen können ferner beide Schrumpfschlauchenden flüssigkeitsdicht verschlossen werden. Sowohl die Erzeugung einer Zugspannung als auch das flüssigkeitsdichte Verschließen der Schrumpfschlauchenden kann mit einer Klemmvorrichtung erfolgen, mit welcher die jeweiligen Schrumpfschlauchenden gegriffen, dabei klemmend gehalten und flüssigkeitsdicht verschlossen und gleichzeitig unter eine Zugspannung gesetzt werden.

Die auf den Schrumpfschlauch ausgeübte Zugspannung kann erzeugt werden, indem das erste Schrumpfschlauchende in axialer Richtung mit einer Gewichtskraft von 0,1 bis 100 N, vorzugsweise 0,5 bis 50 N, belastet wird. Vorzugsweise wird zur Erzeugung der Zugspannung die durch das Sprengstoffformteil bereitgestellte Gewichtskraft verwendet.

Zum Erwärmen des Schrumpfschlauchs kann Wasser, Öl oder Luft verwendet werden. Das jeweils verwendete Wärmeträgermedium ist auf die vorgegebene Schrumpftemperatur erwärmt. Die vorgegebene Schrumpftemperatur beträgt 80°C bis 110°C, vorzugsweise 85°C bis 100°C. Eine Beaufschlagung des Sprengstoffformteils mit der vorgenannten Schrumpftemperatur ist ungefährlich.

Nach einem weiteren Ausgestaltungsmerkmal werden nach dem Schrumpfvorgang die sich über die Formteilenden hinaus erstreckenden Schrumpfschlauchenden abgeschnitten. Damit ist die Herstellung des erfindungsgemäßen Halbzeugs abgeschlossen.

Das Sprengstoffformteil kann im Wesentlichen rotationssymmetrisch ausgebildet sein, wobei eines der beiden Formteilenden einen größeren Durchmesser als das andere Formteilende aufweist. D. h. das Sprengstoffformteil kann zumindest abschnittsweise kegelförmig oder konisch ausgebildet sein.

Im Sinne der vorliegenden Erfindung kann eine "Ladung" für ein Sprenggeschoss aus mehreren nach dem erfindungsgemäßen Verfahren hergestellten Halbzeugen gebildet sein. Die Ladung kann aber auch ein Sprengstoffformteil umfassen, welches nicht mit einer Umhüllung versehen ist.

Die erfindungsgemäßen Halbzeuge können ohne Weiteres zum Befüllen einer Geschosshülle verwendet werden. Vorzugsweise werden die beiden Enden der Ladung aus erfindungsgemäßen Halbzeugen hergestellt, wohingegen ein Mittelteil der Ladung aus einem Sprengstoffformteil gebildet ist, welches nicht mit einer Kunststoffschicht umhüllt ist.

Nachfolgend wird die Erfindung anhand der Zeichnung näher erläutert.

In der einzigen Figur sind die Verfahrensschritte zur Herstellung eines erfindungsgemäßen Halbzeugs schematisch gezeigt. Bei dem Verfahrensschritt a) wird in eine Form 1 eine geschmolzene kunststoffgebundene insensitive Sprengstoffmasse 2 gegossen. Nach dem Aushärten der Sprengstoffmasse wird ein daraus gebildetes Sprengstoffformteil 3 der Form entnommen (siehe Verfahrensschritt b)).

Das Sprengstoffformteil 3 wird im Verfahrensschritt c) mit einem Schrumpfschlauch 4 umhüllt. Das Sprengstoffformteil 3 ist im Wesentlichen rotationssymmetrisch ausgebildet. Es weist einen maximalen Durchmesser Dₘₐₓ und einen minimalen Durchmesser Dₘᵢₙ auf. Ein Durchmesser D_{S} des Schrumpfschlauchs 4 ist relativ zum maximalen Durchmesser Dₘₐₓ so gewählt, dass das Sprengstoffformteil 3 frei beweglich in den Schrumpfschlauch 4 eingesteckt werden kann. Der Durchmesser D_{S} des Schrumpfschlauchs 4 ist relativ zu den Durchmessern Dₘₐₓ und Dₘᵢₙ auch so gewählt, dass beim Schrumpfvorgang sich der Schrumpfschlauch 4 weitgehend faltenfrei an eine Umfangsfläche U des Sprengstoffformteils 3 anlegt.

Beim Verfahrensschritt d) werden ein erstes Schrumpfschlauchende E1 und ein zweites Schrumpfschlauchende E2 jeweils in einer Klemmvorrichtung 5 klemmend so gehalten, dass der Schrumpfschlauch 4 flüssigkeitsdicht verschlossen ist. Mittels der Klemmvorrichtung 5 kann eine axiale Spannung S auf den Schrumpfschlauch 4 ausgeübt werden. Gleichzeitig wird der Schrumpfschlauch 4 mit Wasser 6 umspült, welches beispielsweise eine Temperatur von 95°C aufweist. Infolgedessen schrumpft der Schrumpfschlauch 4 und legt sich faltenfrei an die Umfangsfläche U an. Das gilt insbesondere auch für denjenigen Abschnitt des Kunststoffformteils 3, welcher den minimalen Durchmesser Dₘᵢₙ aufweist.

Bei einer Variante des Verfahrensschritts d), welche nicht in der Figur gezeigt ist, werden ebenfalls die beiden Schrumpfschlauchenden E1 und E2 mit einer Klemmvorrichtung 5, beispielsweise einer Klammer, flüssigkeitsdicht verschlossen. Sodann wird das Kunststoffformteil 3 so in ein Wasserbad gehängt, dass dessen minimaler Durchmesser Dₘᵢₙ nach oben weist. Eine Zugspannung S wird in diesem Fall allein durch die Gewichtskraft des Kunststoffformteils 3 erzeugt.

Im Verfahrensschritt f) werden schließlich das erste Schrumpfschlauchende E1 und das zweite Schrumpfschlauchende E2 abgeschnitten soweit sie über ein erstes Formteilende F1 und ein zweiten Formteilende F2 hinausstehen. Das somit hergestellte Sprengstoffformteil 3 ist an seiner Umfangsfläche U im Wesentlichen formschlüssig vom Schrumpfschlauch 4 umhüllt. Ein erfindungsgemäßes Halbzeug kann eine Ladung für ein Sprenggeschoss bilden. Die Ladung kann auch aus mehreren erfindungsgemäßen Halbzeugen oder einer Kombination eines oder mehrerer erfindungsgemäßer Halbzeuge mit einem oder mehrerer Sprengstoffformteile 3 gebildet sein, welche nicht mit einem Schrumpfschlauch 4 umgeben sind.

Zur Herstellung des Sprenggeschosses wird eine entsprechende Ladung in eine Geschosshülle eingebracht und diese nachfolgend so verschlossen, dass die Ladung unter einer durch den Schrumpfschlauch 4 bereitgestellten Vorspannung in der Geschosshülle gehalten wird. Damit kann sicher und zuverlässig eine unerwünschte lose Aufnahme der Ladung bedingt durch unterschiedliche thermische Ausdehnungskoeffizienten der Geschosshülle und der Ladung vermieden werden.

### Bezugszeichenliste

- 1: Form
- 2: Sprengstoffmasse
- 3: Sprengstoffformteil
- 4: Schrumpfschlauch
- 5: Klemmvorrichtung
- 6: Wasser

- Dₘₐₓ: maximaler Durchmesser
- Dₘᵢₙ: minimaler Durchmesser
- D_{S}: Durchmesser des Schrumpfschlauchs
- E1: erstes Schrumpfschlauchende
- E2: zweites Schrumpfschlauchende
- F1: erstes Formteilende
- F2: zweites Formteilende
- S: Spannung
- U: Umfangsfläche

## Patentansprüche

1. Verfahren zum Herstellen einer Ladung für ein Sprenggeschoss, umfassend die folgenden Schritte:
Herstellen eines kunststoffgebundenen Sprengstoffformteils (3);
zumindest abschnittsweises Umhüllen einer Umfangsfläche (U) des Sprengstoffformteils (3) mit einem Schrumpfschlauch (4), so dass zumindest ein erstes Schrumpfschlauchende (E1) des Schrumpfschlauchs (4) sich über ein erstes Formteilende (F1) des Sprengstoffformteils (3) hinweg erstreckt;
Erzeugen einer axialen Zugspannung (S) auf den Schrumpfschlauch (4); und
Erwärmen des Schrumpfschlauchs (4) auf eine vorgegebene Schrumpftemperatur, wobei sich dessen Durchmesser (D_{S}) verkleinert und gleichzeitig dessen Länge vergrößert, so dass sich der Schrumpfschlauch (4) faltenfrei an die Umfangsfläche (U) des Sprengstoffformteils (3) anlegt.

2. Verfahren nach Anspruch 1,
wobei zur Erzeugung der axialen Zugsspannung (S) ein zweites Schrumpfschlauchende (E2) relativ zum Sprengstoffformteil (3) fixiert und auf das erste Schrumpfschlauchende (E1) die Zugspannung (S) ausgeübt wird.

3. Verfahren nach einem der vorhergehenden Ansprüche,
wobei das zweite Schrumpfschlauchende (E2) sich über ein zweites Formteilende (F2) des Sprengstoffformteils (3) hinweg erstreckt.

4. Verfahren nach einem der vorhergehenden Ansprüche,
wobei sowohl auf das erste (E1) als auch auf das zweite Schrumpfschlauchende (E2) eine Zugsspannung (S) ausgeübt wird.

5. Verfahren nach einem der vorhergehenden Ansprüche,
wobei die beiden Schrumpfschlauchenden (E1, E2) vor dem Erwärmen flüssigkeitsdicht verschlossen werden.

6. Verfahren nach einem der vorhergehenden Ansprüche,
wobei zum Erwärmen des Schrumpfschlauchs (4) Wasser, Öl oder Luft verwendet wird.

7. Verfahren nach einem der vorhergehenden Ansprüche,
wobei die vorgegebene Schrumpftemperatur 80°C bis 110°C, vorzugsweise 85°C bis 100°C, beträgt.

8. Verfahren nach einem der vorhergehenden Ansprüche,
wobei die sich über die Formteilenden (F1, F2) hinaus erstreckenden Schrumpfschlauchenden (E1, E2) nach dem Schrumpfvorgang abgeschnitten werden.

9. Verfahren nach einem der vorhergehenden Ansprüche,
wobei das Sprengstoffformteil (3) eine im Wesentlichen rotationssymmetrisch ausgebildete Form aufweist, bei der eines der beiden Formteilenden (F1, F2) einen größeren Durchmesser (Dₘₐₓ) als das andere Formteilende (F1, F2) aufweist.

## Claims

1. Method for producing a charge for an explosive projectile, comprising the following steps:
producing a plastic-bonded explosive moulding (3);
placing a shrink tube (4) around at least some of a circumferential surface (U) of the explosive moulding (13), so that at least a first shrink tube end (E1) of the shrink tube (4) extends beyond a first moulding end (F1) of the explosive moulding (3) ;
generating an axial tensile stress (S) on the shrink tube (4); and
heating the shrink tube (4) to a prescribed shrink temperature, the diameter (D_{S}) thereof decreasing and at the same time the length thereof increasing, so that the shrink tube (4) comes to lie against the circumferential surface (U) of the explosive moulding (3) without any creases.

2. Method according to Claim 1,
wherein, to generate the axial tensile stress (S), a second shrink tube end (E2) is fixed in relation to the explosive moulding (3) and the tensile stress (S) is exerted on the first shrink tube end (E1).

3. Method according to one of the preceding claims, wherein the second shrink tube end (E2) extends beyond a second moulding end (F2) of the explosive moulding (3).

4. Method according to one of the preceding claims, wherein a tensile stress (S) is exerted both on the first shrink tube end (E1) and on the second shrink tube end (E2).

5. Method according to one of the preceding claims, wherein the two shrink tube ends (E1, E2) are sealed liquid-tight before the heating.

6. Method according to one of the preceding claims, wherein water, oil or air is used for heating the shrink tube (4).

7. Method according to one of the preceding claims, wherein the prescribed shrinking temperature is 80°C to 110°C, preferably 85°C to 100°C.

8. Method according to one of the preceding claims, wherein the shrink tube ends (E1, E2) extending beyond the moulding ends (F1, F2) are cut off after the shrinking operation.

9. Method according to one of the preceding claims, wherein the explosive moulding (3) has a substantially rotationally symmetrically designed form, in which one of the two moulding ends (F1, F2) has a greater diameter (Dₘₐₓ) than the other moulding end (F1, F2).

## Revendications

1. Procédé de fabrication d'une charge pour un projectile explosif, comprenant les étapes suivantes :
fabrication d'une pièce moulée en matière explosive (3) à liant plastique ;
gainage, au moins dans certaines portions, d'une surface périphérique (U) de la pièce moulée en matière explosive (3) avec une gaine thermorétractable (4) de telle sorte qu'au moins une première extrémité de gaine thermorétractable (E1)de la gaine thermorétractable (4) s'étende sur une première extrémité de pièce moulée (F1) de la pièce moulée en matière explosive (3) ;
génération d'une contrainte de traction axiale (S) sur la gaine thermorétractable (4) ; et
chauffage de la gaine thermorétractable (4) à une température de rétreint prédéfinie, son diamètre (Ds) se réduisant et sa longueur augmentant simultanément, de sorte que la gaine thermorétractable (4) repose sans plis sur la surface périphérique (U) de la pièce moulée en matière explosive (3).

2. Procédé selon la revendication 1, selon lequel, en vue de générer la contrainte de traction axiale (S), une deuxième extrémité de gaine thermorétractable (E2) est bloquée par rapport à la pièce moulée en matière explosive (3) et la contrainte de traction (S) est exercée sur la première extrémité de gaine thermorétractable (E1).

3. Procédé selon l'une des revendications précédentes, la deuxième extrémité de gaine thermorétractable (E2) s'étendant sur une deuxième extrémité de pièce moulée (F2) de la pièce moulée en matière explosive (3).

4. Procédé selon l'une des revendications précédentes, une contrainte de traction (S) étant exercée à la fois sur la première (E1) et sur la deuxième extrémité de gaine thermorétractable (E2).

5. Procédé selon l'une des revendications précédentes, les deux extrémités de gaine thermorétractable (E1, E2) étant fermées de manière étanche au liquide avant le chauffage.

6. Procédé selon l'une des revendications précédentes, de l'eau, de l'huile ou de l'air étant utilisé pour le chauffage de la gaine thermorétractable (4) .

7. Procédé selon l'une des revendications précédentes, la température de rétreint prédéfinie étant de 80 °C à 110 °C, de préférence de 85 °C à 100 °C.

8. Procédé selon l'une des revendications précédentes, les extrémités de gaine thermorétractable (E1, E2) qui s'étendent au-delà des extrémités de pièce moulée (F1, F2) étant coupées après l'opération de rétreint.

9. Procédé selon l'une des revendications précédentes, la pièce moulée en matière explosive (3) présentant une forme de configuration sensiblement à symétrie rotationnelle, pour laquelle l'une des deux extrémités de pièce moulée (F1, F2) présente un diamètre plus grand (Dₘₐₓ) que l'autre extrémité de pièce moulée (F1, F2).
